# FASCICULE DE BREVET EUROPEEN

(11) **EP 1 382 778 B1**
(45) Date de publication et mention de la délivrance du brevet: **13.02.2008**
(21) Numéro de dépôt: 03366003.6
(22) Date de dépôt: 19.06.2003
(51) Int. Cl.: E04H 17/16

(54) **Clôture métallique dont les plis des poteaux bloquent latéralement les bouts aplatis des fils horizontaux des panneaux en grillage soudé**
Metallzaun, wobei die Falten der Pfosten die flachen Enden der horizontalen Drähte der Gittermatten blockieren
Metal fence whereby the folds of the posts block the flatened ends of the horizontal wires of the wire mesh panels

(30) Priorité: 17.07.2002 FR 0209173
(43) Date de publication de la demande: 21.01.2004
(73) Titulaire: SOCIETE ANONYME DES ETABLISSEMENTS GANTOIS, F-88100 Saint Die (FR)
(72) Inventeur: Godard, Bruno, 88700 Jeanmenil (FR)
(74) Mandataire: Poupon, Michel

(56) Documents cités:
- FR-A- 2 710 938
- FR-A- 2 785 633
- FR-A- 2 800 779

## Description

La présente invention concerne une clôture métallique composée de panneaux de grillage soudé formant maillage maintenus par des poteaux métalliques à encoches.

De nombreux brevets sont déjà connus dans ce domaine.

Dans la plupart d'entre eux comme par exemple : FR 2 785 933, FR 2 780 432, FR 2 802 959, FR 2 676 488, un panneau est retenu dans un poteau par blocage de son fil vertical d'extrémité dans un pli du poteau. Pour permettre l'introduction de l'extrémité du panneau dans le poteau il est nécessaire que celui-ci comporte une gorge longitudinale pour le passage du fil vertical du panneau, conjuguée à une succession d'encoches transversales pour le passage des fils horizontaux, les encoches débouchant nécessairement dans la gorge verticale.

Le découpage des encoches débouchant dans un pli du poteau profilé entraîne la constitution de sortes de griffes de résistance moindre pouvant provoquer une amorce de rupture préjudiciable et éventuellement une faiblesse à la corrosion. D'autre part le poteau présente un profil ouvert qui nuit à sa rigidité d'ensemble.

Une clôture du type de celle décrite dans le brevet FR 2 676 488 est dite à avancement c'est à dire que la pose s'effectue à l'avancement en scellant d'abord un poteau sur lequel on fixe une extrémité d'un premier panneau, puis en scellant un second poteau à l'autre extrémité du panneau et ainsi de suite.

De façon à éviter la constitution de griffes dans les poteaux, la demanderesse a déjà décrit une première solution dans son brevet FR 2 710 938. Cette solution consiste à accrocher les panneaux non plus par leurs fils verticaux mais par les extrémités aplaties et/ou déformées des fils horizontaux venant se coincer en fond d'encoches ou de lumières oblongues découpées dans les flans latéraux d'un poteau.

Une telle clôture ne se pose pas à l'avancement mais en plusieurs temps à savoir d'abord le scellement de tous les poteaux, puis remplissage des intervalles entre poteaux par introduction des panneaux dans les poteaux, puis blocage de ceux-ci par des pièces de blocage, par exemple des tiges verticales. Un inconvénient de cette clôture est de nécessiter des pièces supplémentaires ce qui diminue la fiabilité de la clôture aux agressions et augmente son coût.

Un objectif de l'invention est d'améliorer ce mode d'accrochage par les extrémités des fils horizontaux en supprimant les pièces de blocage.

On connaît le document FR 2 800 779 qui présente, dans son deuxième mode de réalisation en figure 6, une clôture dont les panneaux sont retenus par engagement des extrémités pliées à 90° des fils horizontaux, entre des griffes repliées à l'intérieur d'une gorge longitudinale du poteau. Cette solution ne nécessite pas de pièce de blocage mais présente le même inconvénient que celui des premiers exemples cités à savoir la fragilité due à la présence des griffes. En outre, le profilé est complexe à réaliser.

Un autre objectif de l'invention est donc de supprimer également la conjugaison (gorge longitudinale-encoches transversales) afin de supprimer les griffes

Un autre objectif de l'invention est de réaliser un profil fermé pour augmenter la rigidité du poteau et en particulier sa résistance à la torsion.

Ces objectifs sont atteints par l'invention qui consiste en un ensemble poteau-panneau pour clôture, ledit panneau étant en grillage formé de fils horizontaux et verticaux soudés entre eux pour constituer un maillage, le poteau comportant sur sa longueur une pluralité d'encoches ou lumières régulièrement espacées conformément à l'espacement des fils horizontaux du panneau, caractérisé en ce que :
- d'une part les extrémités des fils horizontaux des panneaux sont aplaties ou déformées,
- d'autre part le poteau comporte au moins un pli de chaque côté d'un plan médian, les encoches ou lumières étant obtenues par découpe dans lesdits plis et disposées perpendiculairement au plan médian,
- en outre chaque encoche ou lumière présente avant pliage la forme d'une fente à bords parallèles sur au moins une partie de la longueur de ladite fente, et débouchant dans un élargissement, les largeurs et respectives de la fente et de l'épanouissement étant légèrement supérieures respectivement au diamètre d'un fil horizontal et de sa partie aplatie ou déformée de manière à permettre l'entrée d'un fil horizontal à l'intérieur du poteau et à réaliser le blocage latéral des embouts aplatis ou déformés en fond de gorge d'un pli ou dudit poteau.

L'invention concerne également une clôture métallique composée de panneaux de grillage soudé formant maillage maintenus par des poteaux métalliques à encoches ou lumières caractérisé en ce qu'elle est composée d'une succession d'ensembles (poteau-panneau).

Préférentiellement les ouvertures supérieures des poteaux sont obturées chacune par un capuchon pouvant se fixer par clipsage dans les deux encoches ou lumières supérieures du poteau à l'aide de pattes élastiques terminées chacune par un ergot venant se clipser dans une encoche (6) supérieure d'un poteau.

L'idée inventive générale a consisté à combiner les avantages d'une clôture à avancement à une clôture à accrochage par fils horizontaux.

On comprendra mieux l'invention à l'aide de la description ci-après faite en référence aux figures annexées suivantes :
- la figure 1 est une vue partielle d'un panneau en présentation devant un poteau dans lequel il va être accroché,
- les figures 2 et 3 montrent des variantes de déformations des extrémités des fils horizontaux d'un panneau,
- les figures 4, 5, 6 montrent les étapes successives d'introduction d'une extrémité d'un fil horizontal d'un panneau, le poteau étant vu de dessus selon une coupe horizontale AA passant dans le plan d'une encoche ou lumière,
- les figures 7, 8, 9 montrent les mêmes étapes que les figures 4, 5 et 6 mais vues latéralement selon la flèche B,
- la figure 10 montre un chapeau de poteau en présentation devant l'extrémité haute de celui-ci,
- la figure 11 est une vue partielle en coupe verticale vue selon CC de l'extrémité haute d'un poteau avec capuchon en place,
- la figure 12 est une vue partielle en coupe verticale vue selon DD de l'extrémité haute d'un poteau avec capuchon en place,
- les figures 13 et 14 sont des variantes de réalisation de la lumière et de l'espacement des lumières.

Les figures montrent une forme préférée non limitative d'un poteau (21) selon l'invention.

Celui-ci présente une section horizontale symétrique « en bobine » avec de chaque côté d'un plan médian (5) de symétrie : deux plis verticaux en « V » (1, 1') et (2, 2') dirigés vers l'extérieur de part et d'autre d'une face plane respectivement (3) et (4) parallèle au plan médian (5).

Sur l'exemple représenté, seuls deux plis opposés (1) et (2) sont utilisés pour l'accrochage des panneaux.

A cet effet, chacun de ces plis comporte des encoches ou lumières de forme spécifique et espacées régulièrement conformément à l'espacement des fils horizontaux du panneau (7) destiné à être accroché.

Une telle encoche (6) est obtenue par découpe dans le flan de tôle du poteau avant son pliage.

La lumière présentée à titre d'exemple non limitatif présente avant pliage la forme d'une fente (11) à bords parallèles (8,9) de largeur (I) et terminée à une de ses extrémités par un élargissement (10) circulaire ou ovoïde (ou autre) de largeur (L). Les largeurs (I) et (L) sont respectivement légèrement supérieures au diamètre d'un fil horizontal (12) et de sa partie aplatie ou déformée (13) qui peut présenter des variantes de forme (par exemple celles des figures 1, 2 et 3).

Préférentiellement, la lumière est plus longue qu'une aile du pli en V, et préférentiellement plus longue que son aile interne (14 ou 15) qui prolonge une de ses faces planes (3 ou 4).

Ainsi l'extrémité à bords parallèles de la fente (11) de la lumière se prolonge légèrement sur l'aile externe (16 ou 17) des plis en V (1) et (2) pour permettre des angles ou des courbures de la clôture et l'élargissement (10) se prolonge au moins en partie voire sensiblement pour moitié sur la face plane (3 ou 4) pour faciliter l'entrée des fils notamment dans les parties non rectilignes de la clôture.

Les phases d'introduction et de blocage d'un panneau (7) sont représentées en figure 1 à 9 et sont les suivantes.
- figures 1 et 7: présentation des fils horizontaux (12) devant les élargissements (10), et introduction des extrémités des fils dans le poteau,
- figures 5 et 8 : déplacement du panneau vers le plan médian vertical du pli (1) ou (2) puis écartement du panneau selon la flèche E,
- figure 6 et 9, blocage ou mise en butée des parties aplaties ou déformées (13) des fils en fond de gorge des plis (1) ou (2).

Du fait que la pose est une pose à l'avancement, le panneau (7) ne peut pas ressortir des poteaux et un organe de verrouillage des panneaux n'est pas nécessaire car il est assuré par le blocage latéral des embouts aplatis ou déformés (13) (voir figure 6 et 9).

Un capuchon (18) peut être prévu pour obturer l'ouverture supérieure d'un poteau.

A titre d'exemple le capuchon des figures 10, 11 et 12 peut se fixer par clipsage dans les deux encoches supérieures du poteau à l'aide de pattes élastiques (19) terminées chacune par un ergot ou crochet ou équivalent (20). Une patte est apte à être glissée dans un pli en V (1) ou (2) de manière à ce que son ergot (20) ou crochet ou équivalent se clipse dans la lumière (6).

Ainsi, un capuchon offre par ses pattes (19) un blocage latéral au fil coincé dans les lumières supérieures du poteau et le bout aplati ou déformé de chaque fil supérieur est ainsi en butée dans les deux directions verticale et horizontale, respectivement grâce à une patte de capuchon, et grâce aux ailes internes et externes du pli en V.

Avantageusement, une clôture selon l'invention, ne comporte pas de pièces de verrouillage telles que clips ou tringles ou autres, ce qui engendre une diminution du coût de la clôture.

En outre, le poteau peut être à section fermée ce qui entraîne une bonne rigidité en torsion, ce qui n'était pas le cas dans l'art antérieur.

Bien entendu l'invention peut présenter des variantes de réalisation notamment en ce qui concerne :
- les fentes (11) ou encoches qui pourraient présenter des variantes de forme par exemple une fente avec des bords parallèles sur une partie seulement de la longueur, du côté de l'extrémité fermée des bords légèrement évasés en direction de l'élargissement (10) (voir figure 13),
- l'élargissement, qui est un terme utilisé dans tout le texte par souci de simplification mais qui désigne toute forme de découpe dont la caractéristique dimensionnelle essentielle est la longueur (L), (parallèlement à la direction du poteau) qui doit être apte à laisser entrer la partie aplatie ou déformée (13) d'un fil horizontal,
- de la section du poteau, qui peut également présenter des variantes, mais chacune avec au moins un pli de chaque côté du plan médian (5), pli pouvant présenter une section sensiblement en V ou en U ou autre,
- de la forme des parties aplaties (13) des fils horizontaux comme déjà indiqué plus haut,
- des moyens d'accrochage du capuchon,
- l'espacement des encoches ou lumières qui, conformément à l'espacement des fils horizontaux, peut être un espacement identique ou un sous multiple de l'espacement desdits fils, ce cas de figure (permettant de décaler verticalement deux panneaux de grillage consécutifs si la clôture est en perte douce par exemple (voir en figure 14).

Par ailleurs, le fait de bloquer latéralement le panneau (7) par les extrémités déformées (13) des fils horizontaux (13) apporte un autre avantage important. La flexibilité des fils horizontaux (13) autorise une mise en place plus facile permettant de compenser les éventuels écarts de tolérance entre les positions des lumières (6) et/ou des fils horizontaux (13) des panneaux (7). Ce n'est pas le cas si c'est le fil vertical d'extrémité qui est positionné au fond de la gorge du poteau (brevet FR 2 676 488 par exemple) car les extrémités des fils horizontaux sont soudées à ce fil vertical et n'ont alors aucune flexibilité.

En outre, cette fonction de blocage latéral se révèle indispensable lors de la pose à l'avancement. Dans le brevet FR 2 676 488 par exemple, le fil vertical d'extrémité doit être maintenu au fond de la gorge du poteau par ces cales de maintien temporaires au cours de la pose jusqu'à ce que le panneau soit définitivement tendu entre deux poteaux. Ces cales peuvent alors être retirées. Avantageusement, une clôture selon l'invention ne nécessite pas ces cales supplémentaires coûteuses et qui deviennent inutiles une fois la clôture posée. Le capuchon reste en place, bouche le poteau à son sommet et participe à l'esthétique de la clôture.

## Revendications

1. Ensemble poteau-panneau pour clôture, ledit panneau étant en grillage formé de fils horizontaux et verticaux soudés entre eux pour constituer un maillage, le poteau comportant sur sa longueur une pluralité d'encoches ou lumières régulièrement espacées conformément à l'espacement des fils horizontaux du panneau, **caractérisé en ce que** :
- d'une part les extrémités (13) des fils horizontaux (12) des panneaux sont aplaties ou déformées,
- d'autre part le poteau comporte au moins un pli (1) (2) de chaque côté d'un plan médian (5), les encoches ou lumières (6) étant obtenues par découpe dans lesdits plis (1) et (2) et disposées perpendiculairement au plan médian (5),
- en outre chaque encoche ou lumière présente avant pliage la forme d'une fente (11) à bords parallèles sur au moins une partie de la longueur de ladite fente, et débouchant dans un élargissement (10), les largeurs (I) et (L) respectives de la fente et de l'épanouissement (10) étant légèrement supérieures respectivement au diamètre d'un fil horizontal (12) et de sa partie aplatie ou déformée (13) de manière à permettre l'entrée d'un fil horizontal à l'intérieur du poteau et à réaliser le blocage latéral des embouts aplatis ou déformés en fond de gorge d'un pli (1) ou (2) dudit poteau.

2. Ensemble poteau-panneau selon la revendication 1, **caractérisé en ce que** les plis ont une section sensiblement en V.

3. Ensemble poteau-panneau selon l'une des revendications 1 à 2, **caractérisé en ce que** le poteau a une section horizontale symétrique « en bobine » avec de chaque côté d'un plan médian (5) de symétrie : deux plis verticaux sensiblement en « V » (1, 1') et (2, 2') dirigés vers l'extérieur, de part et d'autre d'une face plane, respectivement (3) et (4), parallèle au plan médian (5).

4. Ensemble poteau-panneau, selon l'une des revendications 1 à 3, **caractérisé en ce qu**'une lumière ou encoche avant pliage du poteau est plus longue qu'une aile du pli en V, et préférentiellement plus longue que son aile interne (14 ou 15) qui prolonge une de ses faces planes (3 ou 4).

5. Ensemble poteau-panneau, selon l'une des revendications 1 à 4, **caractérisé en ce que** l'extrémité à bords parallèles de la fente (11) de la découpe se prolonge légèrement sur l'aile externe (16 ou 17) des plis en V (1) et (2) pour permettre des angles ou des courbures de la clôture et l'élargissement (10) se prolonge au moins en partie voire sensiblement pour moitié sur la face plane (3 ou 4) pour faciliter l'entrée des fils notamment dans les parties non rectilignes de la clôture.

6. Clôture métallique composée de panneaux de grillage soudé formant maillage maintenus par des poteaux métalliques à encoches ou lumières **caractérisé en ce qu**'elle est composée d'une succession d'ensembles, poteau-panneau, selon l'une des revendications 1 à 5 et posée selon un mode de pose à l'avancement.

7. Clôture métallique selon la revendication 6 **caractérisée en ce que** les ouvertures supérieures des poteaux sont obturées chacune par un capuchon pouvant se fixer par clipsage dans les deux encoches ou lumières supérieures du poteau à l'aide de pattes élastiques (19) terminées chacune par un ergot (20) venant se clipser dans une encoche (6) supérieure d'un poteau.

## Claims

1. Post/panel assembly for fencing, the said panel being made of netting formed from horizontal and vertical wires welded to one another to form a mesh, the post comprising along its length a plurality of notches or holes, evenly spaced in accordance with the spacing of the panel horizontal wires, **characterized in that**:
- on one hand, the ends (13) of the panel horizontal wires (12) are flattened or deformed,
- on the other hand, the post comprises at least one fold (1) (2) on each side of a centre plane (5), the notches or holes (6) being obtained by cutting out of the said folds (1) and (2) and arranged perpendicularly to the centre plane (5),
- in addition, each notch or hole has, prior to folding, the shape of a slot (11) with parallel edges on at least a portion of the length of the said slot and running into an enlargement (10), the respective widths (I) and (L) of the slot and of the opening out (10) being slightly greater than the diameter of a horizontal wire (12) and the diameter of its flattened or deformed portion (13) respectively so as to allow the entry of a horizontal wire into the post and to carry out the lateral locking of the flattened or deformed tips at the bottom of the recess of a fold (1) or (2) of the said post.

2. Post/panel assembly according to claim 1, **characterized in that** the folds are of a substantially V section.

3. Post/panel assembly according to either of claims 1 and 2, **characterized in that** the post is of a "bobbin" symmetrical horizontal section with the following on each side of a symmetry centre plane (5): two substantially "V"-shaped vertical folds (1,1') and (2, 2') directed outwards, on either side of a flat face, (3) and (4) respectively, parallel with the centre plane (5).

4. Post/panel assembly according to one of claims 1 to 3, **characterized in that** a hole or notch, before folding of the post, is longer than a wing of the "V" fold and preferentially longer than its internal wing (14 or 15) which extends one of its flat faces (3 or 4).

5. Post/panel assembly according to one of claims 1 to 4, **characterized in that** the parallel-edged end of the slot (11) of the cut-out extends slightly into the external wing (16 or 17) of the V-shaped folds (1) and (2) to make corners or curves in the fencing possible and the enlargement (10) extends at least partly, even substantially for half its size into the flat face (3 or 4) to ease entry of the wires, particularly in the portions of the fencing which are not rectilinear.

6. Metal fencing made up of welded netting panels forming a mesh, the said panels being held by metal posts with notches or holes, **characterized in that** it is made up of a succession of post/panel assemblies according to one of claims 1 to 5 and erected according to a progressive erection method.

7. Metal fencing according to claim 6, **characterized in that** the top openings of the posts are each closed with a cap which can be fastened by clipping into the top two notches or holes of the post by means of elastic feet (19) each ending in a catch (20) which clips into a top notch (6) of a post.

## Patentansprüche

1. Pfosten-Matte-Anordnung für einen Zaun, wobei die Matte aus einem Gitterwerk von waagerechten und senkrechten miteinander verschweißten Drähten besteht und der Pfosten auf seiner Länge mehrere, in regelmäßigen Abständen angeordnete, dem Abstand der waagerechten Drähte des Pfostens entsprechende Kerben oder Langlöcher aufweist, **dadurch gekennzeichnet dass**:
- einerseits die Enden (13) der waagerechten Drähte (12) der Matten abgeflacht oder verformt sind,
- andererseits der Pfosten beiderseits einer Teilebene (5) mindestens einen Falz (1) (2) aufweist, wobei die Kerben oder Langlöcher (6) in die Falze (1) und (2) gestanzt und senkrecht zur Teilebene (5) angeordnet sind,
- ferner die Kerben oder Langlöcher vor dem Falzen jeweils die Form eines Schlitzes (11) mit parallelen Rändern auf mindestens einem Teil der Länge des Schlitzes aufweisen, die in eine Verbreiterung (10) münden, wobei die jeweiligen Breiten (1) und (L) des Schlitzes und der Aufweitung (10) jeweils etwas größer sind als der Durchmesser eines waagerechten Drahtes (12) und dessen abgeflachten oder verformten Teils (13), sodass ein waagerechter Draht in das Innere des Pfostens eingeführt und die abgeflachten oder verformten Enden auf dem Grund eines Falzes (1) oder (2) des Pfostens blockiert werden können.

2. Pfosten-Matte-Anordnung nach Anspruch 1, **dadurch gekennzeichnet, dass** die Falze im Wesentlichen einen V-förmigen Querschnitt haben.

3. Pfosten-Matte-Anordnung nach einem der Ansprüche 1 bis 2, **dadurch gekennzeichnet, dass** der Pfosten einen "spulensymmetrischen" waagerechten Querschnitt aufweist mit zwei beiderseits einer Symmetrie-Mittelebene (5) angeordneten senkrechten, im Wesentlichen "V"-förmigen, nach Außen zeigenden Falzen (1, 1') und (2, 2') einer beiderseits einer jeweils parallel (3) und (4) zur Mittelebene (5) verlaufenden ebenen Fläche.

4. Pfosten-Matte-Anordnung nach einem der Ansprüche 1 bis 3, **dadurch gekennzeichnet,**
**dass** ein Langloch oder Kerbe vor dem Falzen des Pfostens länger als ein Schenkel des V-förmigen Falzes und vorzugsweise länger als sein innerer, eine seiner ebenen Flächen (3 bzw. 4) verlängernder Schenkel (14 oder 15) ist.

5. Pfosten-Matte-Anordnung nach einem der Ansprüche 1 bis 3, **dadurch gekennzeichnet, dass** sich das Ende der parallelen Ränder des ausgestanzten Schlitzes (11) bis knapp über den äußeren Schenkel (16 oder 17) der V-förmigen Falze (1) und (2) erstreckt, damit Zaunecken oder Biegungen möglich sind, und dass sich die Verbreiterung (10) mindestens teilweise oder im Wesentlichen zur Hälfte auf der ebenen Fläche (3 oder 4) erstreckt, um das Einführen der Drähte, insbesondere in die nicht geradlinigen Teile des Zaunes zu erleichtern.

6. Metallzaun bestehend aus verschweißten, ein Gitterwerk bildenden Gittermatten, die durch Metallpfosten mit Kerben oder Langlöchern zusammengehalten werden, **dadurch gekennzeichnet, dass** er aus einer Folge von Pfosten-Matte-Anordungen nach einem der Ansprüche 1 bis 5 besteht und in fortschreitender Montage zusammengebaut wird.

7. Metallzaun nach Anspruch 6, **dadurch gekennzeichnet, dass** die oberen Öffnungen der Pfosten jeweils durch eine Kappe verschlossen sind, die in den beiden oberen Kerben oder Langlöchern des Pfostens mittels federnder Bügel (19), die jeweils in einem Haken (20) enden, der in eine obere Kerbe (6) eines Pfostens eingeclipst wird, verclipsbar ist.
